# EUROPÄISCHE PATENTSCHRIFT

(11) **EP 4 161 845 B1**
(45) Veröffentlichungstag und Bekanntmachung des Hinweises auf die Patenterteilung: **31.07.2024**
(21) Anmeldenummer: 21736974.3
(22) Anmeldetag: 04.06.2021
(51) Int. Cl.: B65D 55/16, B65D 41/04, B65D 41/34

(54) **BEHÄLTERVERSCHLUSS**
CONTAINER CLOSURE
FERMETURE POUR CONTENEUR

(30) Priorität: 05.06.2020 CH 6722020
(43) Veröffentlichungstag der Anmeldung: 12.04.2023
(73) Patentinhaber: ALPLA Werke Alwin Lehner GmbH & Co. KG, 6971 Hard (AT)
(72) Erfinder: KAINZ, Andreas, 3830 Waidhofen (AT); LÄSSER, Franz-Michael, 6911 Lochau (AT)
(74) Vertreter: Swisspat Riederer Hasler Patentanwälte AG
(86) Internationale Anmeldenummer: PCT/EP2021/064978
(87) Internationale Veröffentlichungsnummer: WO 2021/245218

(56) Entgegenhaltungen:
- WO-A1-2020/077162
- DE-U1- 9 318 243
- JP-A- 2012 076 771
- US-A1- 2020 283 201

## Beschreibung

### Gebiet der Erfindung

Die Erfindung betrifft eine Behälterverschluss zum Verschliessen eines Behälters gemäss Oberbegriff des Anspruchs 1 sowie einen Behälter mit einem solchen Behälterverschluss gemäss dem Oberbegriff des Anspruchs 14.

### Stand der Technik

Aus dem Stand der Technik auf dem Gebiet von Kunststoff-Verschlusskappen mit einem Garantiering sind Verschlusskappen bekannt, welche unverlierbar an dem Behälter gehalten sind und dessen Ausgiessöffnung verschliessen. Es sind auch solche Verschlusskappen bekannt, welche zwei Haltebänder aufweisen, welche ein Gewindeteil der Verschlusskappe mit einem Garantiering der Verschlusskappe verbinden. Die zwei Haltebänder können als ein Scharnier wirken, um welches der Gewindeteil von dem Garantiering bzw. von dem zu verschliessenden Behälter wegklappbar ist.

Eine solche Verschlusskappe ist aus der EP 2 308 772 A1 bekannt. Die Haltebänder sind C-förmig ausgebildet und besitzen an ihrem Krümmungsmittelpunkt jeweils eine Verschwächung an der das Halteband abgeknickt werden kann. Dadurch wirken die Haltebänder zusammen als ein Scharnier für das Gewindeteil. Am offenen Rand des Gewindeteils ist ein vorstehendes Stück ausgebildet, welches nach unten vorsteht. In der aufgeklappten Position des Gewindeteils tritt das vorstehende Stück mit dem Haltering des Behälterhalses in Kontakt, welcher Haltering den Garantiering an dem Behälterhals hält. Das vorstehende Stück hält den Gewindeteil in der aufgeklappten Position und verhindert, dass der Gewindeteil beim Ausschütten eines im Behälter enthaltenen Produktes hinderlich ist. Beim Trinken aus der Flasche, auf welche die Verschlusskappe aufgesetzt ist, ist der Gewindeteil jedoch hinderlich, da er dem Benutzer im Weg ist.

In der US 2018/0370701 A1 ist eine Verschlusskappe offenbart, welche ebenfalls zwei Haltebänder aufweist. Die Enden der Haltebänder sind jedoch alternierend mit dem Garantiering und dem offenen Rand des Gewindeteils verbunden, d.h., dass die Enden der Haltebänder, welche mit dem offenen Rand des Gewindeteils und mit dem Garantiering verbunden sind, abwechseln. Dadurch erhält der Gewindeteil eine gewisse Stabilität, wenn er in der Offenposition an dem Flaschenhals gehalten ist. Der Gewindeteil kann mit seiner Oberseite oder seiner zylindrischen Seitenwand an dem Flaschenhals anliegen. Bei dieser Lösung einer unverlierbaren Verschlusskappe gibt es für den Gewindeteil eine Mehrzahl von Offenposition. Ohne Anleitung erkennt der Benutzer daher nicht, in welche der möglichen Offenpositionen er den Gewindeteil überführen soll, um aus der Flasche möglichst ungehindert durch das Gewindeteil Füllgut ausgiessen zu können.

In der JP 2012 076771 A ist ein Behälter mit einer Schraubkappe gemäß dem Oberbegriff vom Anspruch 1 beschrieben, welche mit zwei Haltebändern an einem Garantiering und dadurch indirekt auch an dem Behälter nach dem Abschrauben gehalten ist. Am offenen Rand der Schraubkappe ist zwischen den beiden Haltebändern eine Zunge ausgebildet. Die Zunge ermöglicht es, dass die Schraubkappe in einer definierten Offenposition an dem Behälter gehalten ist. Dadurch wird das Ausgiessen von Flüssigkeit aus dem Behälter durch die Schraubkappe nicht gestört.

In der WO 2022/077162 A1 ist eine ähnliche Schraubkappe wie in der JP 2012 076771 A offenbart. Auch in diesem Stand der Technik ist zwischen den beiden Haltebändern eine Zunge ausgeformt. Die Position der Enden der Haltebänder ist jedoch unterschiedlich.

### Aufgabe der Erfindung

Es ist daher Aufgabe der vorliegenden Erfindung, einen Behälterverschluss vorzuschlagen, welcher die vorstehenden Nachteile nicht aufweist; es also ermöglicht, dass der Benutzer intuitiv eine Offenposition wählt, in der der Gewindeteil die Benutzung der Flasche nicht stört und in dem Gewindeteil vorhandene Füllgutreste die Flaschenschulter nicht kontaminieren.

### Beschreibung

Die Lösung der gestellten Aufgabe gelingt bei einem Behälterverschluss zum Verschliessen eines Behälters durch die im kennzeichnenden Abschnitt des Patentanspruchs 1 angeführten Merkmale. Weiterbildungen und/oder vorteilhafte Ausführungsvarianten sind Gegenstand der abhängigen Patentansprüche.

Die Erfindung zeichnet sich dadurch aus, dass das erste, zweite, dritte und vierte Ende in Umfangsrichtung aufeinanderfolgend an dem freien Rand bzw. an dem Garantiering angeordnet sind und dass die Länge des ersten bzw. des zweiten Haltebandes zwischen 27 % und 32 % und bevorzugt zwischen 29 % und 30 % des Aussendurchmessers der Schraubkappe entspricht. Die aufeinanderfolgende Anordnung des ersten, zweiten, dritten und vierten Endes und die genau abgestimmte Länge der Haltebänder ermöglichen, dass die Schraubkappe nach dem Aufdrehen beim Wegdrücken vom Flaschenhals in überraschender Weise sich selbständig mit ihrer Innenseite nach oben dreht und in Richtung des Supportrings springt. Mit ihrem freien Rand lässt sich die Schraubkappe unter dem Supportring in der von Flaschenhals und Supportring gebildeten Ecke fixieren. Das Einschnappen unterhalb des Supportringes erfolgt für den Benutzer des Behälterverschlusses intuitiv. Zusätzlich ist die Kappeninnenseite in der Offenposition nach oben orientiert. Dadurch verbleiben anhaftende Füllgutreste in der Schraubkappe und können die Behälteraussenseite nicht verschmutzen.

Dementsprechend ist es bevorzugt, wenn die Längen des ersten und zweiten Haltebandes es ermöglichen, dass die Schraubkappe mit ihrem freien Rand in der Offenposition an der Unterseite eines unterhalb des Behälterhalses ausgebildeten Supportringes verrastbar ist. Zusätzlich haben die Haltebänder eine Gelenksfunktion, durch welche die Schraubkappe nach dem Abschrauben mit der Innenseite nach oben orientiert wird und unter den Supportring positioniert wird. Die Offenposition ergibt sich daher von selbst und es bedarf keine Anleitung für die richtige Verwendung des Behälterverschlusses. Bevorzugt sind das erste und zweite Halteband gleich lang.

In einer bevorzugten Ausführungsform der Erfindung ist an dem zweiten und vierten Ende eine erste bzw. eine zweite Knickstelle an dem ersten bzw. an dem zweiten Halteband vorgesehen. Diese Knickstellen ermöglichen ein erleichtertes Nach-Aussen-Schwenken der Haltebänder, wodurch deren Gelenksfunktion verbessert wird.

Zweckmässigerweise ist an dem dem ersten und zweiten Halteband zugewandten Rand des Garantieringes eine erste und zweite Aussparung zur Aufnahme des ersten und zweiten Haltebandes vorgesehen. Dadurch sind das erste und zweite Halteband platzsparend und ohne zusätzlichen Materialaufwand aus dem Garantiering ausformbar. Beispielsweise können das erste und zweite Halteband aus dem Garantiering ausgeschnitten werden oder während des Herstellprozesses der Verschlusskappe ausgeformt werden. Ferner ist die Höhe des Garantierings durch das Vorsehen der Haltebänder nicht vergrössert und es ist kein zusätzliche Materialaufwand notwendig.

Zweckmässigerweise ist zwischen dem zweiten Ende und der zweiten Aussparung an dem Garantiring ein Fortsatz ausgeformt. Der Fortsatz hält den Garantiering ausreichend stabil, obwohl an diesem die erste und zweite Aussparung vorgesehen sind.

In einer weiteren bevorzugten Ausführungsform der Erfindung ist zwischen dem zweiten Ende und der zweiten Aussparung eine dritte Aussparung an dem Garantiering vorgesehen. Die dritte Aussparung ist bevorzugt V-förmig und verbessert die Gelenkfunktion des ersten Haltebandes.

In einer weiteren bevorzugten Ausführungsform der Erfindung schliessen das zweite und vierte Ende einen Öffnungswinkel von wenigstens 60 Grad und höchstens 90 Grad und bevorzugt von wenigstens 70 und höchstens 80 Grad bezüglich des Mittelpunktes der Schraubkappe als Scheitelpunkt ein. Dadurch besitzen das erste und zweite Halteband einen Abstand voneinander, welcher die oben beschriebenen Funktionen zusammen mit den Haltebänderlängen ermöglicht.

Bevorzugt ist es, wenn die Sollbruchstege in gleichmässigen Abständen entlang des freien Randes angeordnet sind. Der Garantiering ist daher ausreichend stabil an der Schraubkappe gehalten, damit der Behälterverschluss auf den Behälterhals aufgeprellt werden kann. Die Schraubkappe lässt sich durch die gleichmässigen Abstände der Sollbruchstege auch mit gleichmässiger Kraft abschrauben.

Als zweckdienlich hat es sich erwiesen, wenn an der Deckelscheibe ein nach innen abragender Innenkonus, z.B. in Gestalt eines Dichtzylinders oder eines Dichtringes, angeformt ist, der dazu ausgebildet ist mit der Innenwandung des Behälterhalses in der Verschlussposition dichtend zusammenzuwirken. Die Verschlusskappe kann daher als sogenannter "cone-sealer" wirken und dichtet den Flaschenhals zuverlässig ab. Die Dichtung kann auch durch einen "Liner" erfolgen.

In einer weiteren bevorzugten Ausführungsform der Erfindung besitzt das erste und zweite Halteband eine Breite zwischen 1,5 mm und 2,5 mm und bevorzugt eine Breite zwischen 1,8 mm und 2,2 mm. Diese Bemassung bewirkt, dass die Haltebänder nicht ungewollt abreissen, insbesondere wenn die Sollbruchstege abgerissen werden. Ausserdem wird der Garantiering nicht zu hoch und ist mit standardisierten Behälterhälsen mit Aussengewinde dichtend zusammenfügbar. Bevorzugt ist es, wenn die Haltebänder eine Querschnittsfläche von 1 mm² aufweisen.

Die Erfindung zeichnet sich auch dadurch aus, dass die Verschlusskappe dazu ausgebildet ist, mit einem standardisierten Behälterhals mit Aussengewinde und Haltering zusammenzuwirken. Die Verschlusskappe kann daher auf standardisierte Behälterhälse, insbesondere von PET-Getränkeflaschen, aufgesetzt werden. Behälter, welche mit der erfindungsgemässen Verschlusskappe zusammengefügt werden, müssen daher nicht eigens an die Verschlusskappe angepasst sein.

Zweckmässigerweise ist die Verschlusskappe aus einem Kunststoffmaterial, bevorzugt HDPE (High Density Polyethylen) oder PP (Polypropylen), gefertigt. Die Verschlusskappe kann daher mit Standard-Kunststoffmaterialien hergestellt werden, aus welchen auch bekannte Verschlusskappen mit Garantiering hergestellt werden.

In einer weiteren bevorzugten Ausführungsform der Erfindung sind die Schraubkappe, der Garantiering, die Haltebänder und die Sollbruchstege einstückig hergestellt. Dadurch lässt sich der Behälterverschluss in einer Spritzgussform herstellen, ohne das weitere Bearbeitungsschritte notwendig wären, um das erste und zweite Halteband auszuformen. Bevorzugt ist auch der Innenkonus einstückig zusammen mit den anderen Teilen des Behälterverschlusse hergestellt.

Bearbeitungsschritte notwendig wären, um das erste und zweite Halteband auszuformen. Bevorzugt ist auch der Innenkonus einstückig zusammen mit den anderen Teilen des Behälterverschlusse hergestellt.

In einer besonders bevorzugten Ausführungsform der Erfindung weist der Garantiering über den Umfang verteilt angeordnete Schlitze mit einer Oberkante und einer Unterkante auf, wobei die Oberkante durch einen kreisbogenförmig verlaufenden Abschnitt des Garantieringes gebildet ist und die Unterkante durch einen in radialer Richtung nach innen geneigten Wandabschnitt gebildet ist und die Unterkante eines jeden Schlitzes bildet die Vorsprünge, wodurch Eingriffsmittel für einen formschlüssigen Eingriff mit dem Haltering gebildet sind. Da die Eingriffsmittel in Gestalt der nach innen geneigten Wandabschnitte nicht vollumfänglich an dem Garantiering vorhanden sind und zudem Schlitze vorhanden sind, deren Ausformung den Materialeinsatz noch weiter reduziert, lässt sich der Materialbedarf an Kunststoff signifikant um bis zu 5% reduzieren. Zudem ist der Wandabschnitt nach innen in radialer Richtung unbewegbar, wodurch der Garantiering an dem Haltering gehalten ist und über diesen erst gezogen werden kann, wenn der Garantiering entlang seines Umfangs gestreckt wird. Der Garantiering ist durch die Wandabschnitte an dem Haltering so festgehalten, dass die Sollbruchstege sicher reissen bevor die Halterung der Wandabschnitte überwunden wird. In radialer Richtung nach aussen sind die Wandabschnitte jedoch flexibel bzw. beweglich. Dadurch lassen sich die Wandabschnitte mit geringem Kraftaufwand aus der Spritzgussform bzw. dem Spritzgusswerkzeug entformen. Aus demselben Grund ist die Applizierkraft zum Aufprellen des Behälterverschlusses im Vergleich zum Stand der Technik deutlich reduziert. Ein Aufdehnen des Garantieringes, welches zu bleibenden Schäden des Behälterverschlusses führen kann, ist beim Entformen und Aufprellen weitestgehend verhindert.

In einer weiteren bevorzugten Ausführungsform ist unterhalb der ersten und zweiten Aussparung jeweils ein Vorsprung an dem Garantiering ausgebildet. Dadurch ist der Garantiering im Bereich der Haltebänder und Zungen zuverlässig an dem Haltering gehalten. Dies ist insbesondere von Bedeutung, wenn die Schraubkappe abgeschraubt und in die Offenposition verschwenkt wird.

Ein weiterer Aspekt der Erfindung betrifft einen Behälter aufweisend einen Behälterkörper, einen an den Behälterkörper anschliessenden Behälterhals, ein an dem Behälterhals ausgebildetes Aussengewinde und einen am Übergang von dem Behälterhals zu dem Behälterkörper ausgebildeten Supportring, wobei das erste, zweite, dritte und vierte Ende in Umfangsrichtung aufeinanderfolgend an dem freien Rand bzw. an dem Garantiering angeordnet sind und die Länge des ersten bzw. des zweiten Haltebandes zwischen 28 % und 32 % und bevorzugt zwischen 29 % und 31 % des Aussendurchmessers des Supportringes entspricht. Durch diese Längendimensionierung des ersten und zweiten Haltebandes lässt sich die Schraubkappe mit ihrem freien Ende an der Unterseite des Supportringes verrasten.

In einer bevorzugten Ausführungsform der Erfindung ist die Schraubkappe mit ihrem freien Rand in der Offenposition an der Unterseite des Supportringes verrastet. Die Länge der Haltebänder und deren Gelenkfunktion ermöglicht, dass die Schraubkappe beim Wegdrücken vom Flaschenhals von selbst in Richtung des Supportrings verschwenkt und dort verklemmt werden kann.

In einer weiteren besonders bevorzugten Ausführungsform der Erfindung ist die Schraubkappe in der Offenposition mit ihrem freien Rand in Richtung der Ausgiessöffnung orientiert. Nach dem Öffnen verbleibende Füllgutreste, beispielsweise zuckerhaltige Limonade, verbleiben in der Offenposition in der Schraubkappe und können daher den Behälterhals nicht verschmutzen oder verkleben.

Weitere Vorteile und Merkmale ergeben sich aus der nachfolgenden Beschreibung von drei Ausführungsbeispielen der Erfindung unter Bezugnahme auf die schematischen Darstellungen. Es zeigen in nicht massstabsgetreuer Darstellung:
- Figur 1:: eine Seitenansicht eines Behälterverschlusses, welcher auf den Hals eines Behälters aufgesetzt ist und bei welchem sich die Schraubkappe in einer Verschlussposition befindet;
- Figur 2:: eine Seitenansicht des Behälterverschlusses aus Figur 1, wobei die Schraubkappe aufgedreht ist;
- Figur 3:: eine axonometrische Ansicht des Behälterverschlusses aus Figur 1 wobei sich die Schraubkappe in einer Offenposition befindet und an der Unterseite des Supportringes verrastet ist;
- Figur 4:: eine zweite axonometrische Ansicht des Behälterverschlusses in der Offenposition;
- Figur 5:: eine dritte axonometrische Ansicht des Behälterverschlusses in der Offenposition;
- Figur 6:: eine axonometrische Ansicht des Behälterverschlusses ohne Behälter;
- Figur 7:: eine Detailansicht des Garantieringes und
- Figur 8:: eine Schnittansicht des Garantieringes aus Figur 7 mit visualisierten Neigungswinkeln.

In den Figuren 1 bis 6 ist ein Behälterverschluss gezeigt, welche gesamthaft mit dem Bezugszeichen 11 bezeichnet ist. Die Verschlusskappe 11 ist unverlierbar an einem Behälter 13, insbesondere an einer Flasche 13 gehalten. Der Behälter 13 ist in den Figuren 1 bis 5 angedeutet. Die Verschlusskappe 11 umfasst eine Schraubkappe 15, einen Garantiering 17 und ein erstes und ein zweites Halteband 19a,19b.

Die Schraubkappe 15 umfasst eine Deckelscheibe 21 und einen ersten zylindrischen Mantel 23 mit einem freien Rand 25. An der Innenseite des Mantels 23 ist ein Innengewinde 27 ausgeformt. Der Behälter 13 umfasst einen Behälterkörper 28 und einen an den Behälterkörper 28 anschliessend Behälterhals 29. Der Behälterhals 29 ist als ein zweiter zylindrischer Mantel ausgebildet. An dem Behälterhals 29 ist ein Aussengewinde 31 ausgeformt, welches mit dem Innengewinde 27 zusammenwirkt. Dadurch kann der Schraubkappe 15 auf den Behälterhals 29 auf- und von diesem abgeschraubt werden. Die Verschlusskappe 11 verschliesst die Ausgiessöffnung 33, welche innerhalb des Behälterhalses 29 vorgesehen ist. Die Verschlusskappe 11 ist dazu ausgebildet ist, mit einem standardisierten Behälterhals 29 mit Aussengewinde 31 und Haltering 35 zusammenzuwirken.

Der Garantiering 17 ist formschlüssig an dem Behälterhals 13 gehalten. Dazu ist an der Aussenseite des Behälterhalses 29 ein Haltering 35 ausgeformt, welcher von Vorsprüngen 37, ausgebildet an der Innenseite des Garantieringes 17, untergriffen werden kann (Figur 7 und 8). Der Garantiering 17 ist relativ zu dem Behälterhals 29 verdrehbar.

Der erste Arm 19a besitzt ein erstes Ende 39 und ein zweites Ende 41. Das erste Ende 39 ist fest mit dem freien Rand 25 verbunden. Das zweite Ende 41 ist fest mit dem Garantiering 17 verbunden. Dadurch ist der Behälterverschluss 11 unverlierbar an dem Behälter 13 gehalten.

Der zweite Arm 19b besitzt ein drittes Ende 51 und ein viertes Ende 53. Das dritte Ende 51 ist fest mit dem freien Rand 25 verbunden. Das vierte Ende 53 ist fest mit dem Garantiering 17 verbunden. Dadurch ist die Verschlusskappe 11 zusätzlich unverlierbar an dem Behälter 13 gehalten.

Der Garantiering 17 ist mit einer Mehrzahl von Sollbruchstegen 63 an dem freien Rand 25 gehalten, welche beim Abschrauben der Schraubkappe 15 von dem Behälterhals 29 brechen. Die Sollbruchstege 63 sind bevorzugt in gleichmässigen Abständen an dem Garantiering 17 angeordnet.

Bevorzugt ist es, wenn der erste und der zweite Arm 19a,19b eine Breite zwischen 1,8 mm und 2,2 mm besitzen, bzw. eine Breite besitzen, welche wenigstens 15% der Höhe des Garantieringes entspricht, damit diese ausreichend stabil sind. Bevorzugt ist es, wenn die Haltebänder 19a, 19b eine Querschnittsfläche von 1 mm² aufweisen.

Die Schraubkappe 15 befindet sich gemäss der Figur 1 in einer Verschlussposition, in welcher sie auf den Behälterhals 29 aufgeprellt bzw. aufgeschraubt ist. Beim Abschrauben von dem Behälterhals 29 wird das erste und zweite Halteband 19a,19b in axialer Richtung nach oben gezogen (Figur 2). Die Haltebänder sind auch elastisch dehnbar, damit sich die Schraubkappe 15 von dem Behälterhals 29 abschrauben und wegklappen lässt.

An dem Garantiering 17 sind eine erste und eine zweite Aussparung 65,67 vorgesehen. In der ersten bzw. der zweiten Aussparung 65,67 sind das erste und das zweite Halteband 19a,19b aufgenommen. Dadurch ist es möglich, das erste und zweite Halteband 19a,19b direkt aus dem Garantiering 17 herauszuarbeiten, beispielsweise durch Ausschneiden aus dem Garantiering 17.

Das erste, zweite, dritte und vierte Ende 39,41,51,53 sind in Umgangsrichtung aufeinanderfolgend an dem freien Rand 25 bzw. an dem Garantiering 17 angeordnet. Zwischen dem zweiten Ende 41 des ersten Haltebandes 19a und dem dritten Ende 51 des zweiten Haltebandes 19b ist ein Fortsatz 43 ausgeformt, welcher Teil des Garantieringes 17 zwischen den beiden Haltebändern 19a,19b ist. An dem Garantiering 17 ist eine dritte Aussparung 57 vorgesehen, wodurch am zweiten Ende 41 des ersten Haltebandes 19a eine Gelenkfunktion gegeben ist. Die dritte Aussparung 57 ermöglicht es daher, dass sich das erste Halteband 19a ohne Materialwiderstand des Garantieringes 17 nach aussen klappen lässt.

Beim Überführen der Schraubkappe 15 von seiner abgeschraubten Position in seine Offenposition wirken das erste und zweite Halteband 19a,19b als ein Scharnier, um welches sich die Schraubkappe 15 in die Offenposition klappen lässt. Die Scharnierwirkung wird durch die eine erste und zweite Knickstelle 69,71 verbessert. Die erste und zweite Knickstelle 69,71 sind an dem zweiten bzw. an dem vierten Ende 41,53 vorgesehen.

Am Übergang zwischen dem Behälterhals 29 und dem Behälterkörper 28 ist ein Supportring 72 ausgebildet. Das erste und zweite Halteband 19a,19b sind in ihrer Länge derart bemasst, dass die Schraubkappe 15 mit ihrem freien Rand 25 in der Offenposition an der Unterseite des Supportringes verrastbar ist. In der Offenposition sind das erste und zweite Halteband 19a,19b bevorzugt gespannt bzw. elastisch gedehnt.

Die Anordnung der Enden der Haltebänder 19a,19b, also dass in Umfangsrichtung auf das erste Ende 39, das zweite Ende 41, das dritte Ende 51 und das vierte Ende 53 folgt und eine bestimmte Länge des ersten und zweiten Haltebandes 19a,19b haben den Vorteil, dass sich die Schraubkappe 15 intuitiv nach oben verdrehen lässt und sich mit ihrem freien Rand 25 an dem Supportring 72 verrasten lässt.

Dazu ist es notwendig, dass die Länge des ersten bzw. des zweiten Haltebandes 19,19b zwischen 27 % und 32 % und bevorzugt zwischen 29 % und 30 % des Aussendurchmessers der Schraubkappe entspricht. Mögliche Bemassungen sind bei einem Verhältnis des Aussendurchmesser des Supportringes zur Haltebandlänge = 1 : 3,3 umgelegt auf gängige Supportring-Aussendurchmesser:
- Supportring Durchmesser: 33,0mm -> Band Längen: je ca. 10mm
- Supportring Durchmesser: 42,5mm -> Band Längen: je ca. 12,9mm
- Supportring Durchmesser: 42,0mm -> Band Längen: je ca. 12,7mm
- Supportring Durchmesser: 37,0mm -> Band Längen: je ca. 11,2mm
- Supportring Durchmesser: 31,5mm -> Band Längen: je ca. 9,5mm
- Supportring Durchmesser: 31,0mm -> Band Längen: je ca. 9,4mm
- Supportring Durchmesser: 30,2mm -> Band Längen: je ca. 9,2mm
- Supportring Durchmesser: 29,25mm -> Band Längen: je ca. 8,9mm

Da die Verschlusskappe 11 bzw. der Garantiring 17 rotationssymmetrisch ist, besitzt er einen Mittelpunkt 73. Der Mittelpunkt 73 liegt in der gedachten Ebene zwischen dem freien Rand 25 und dem Garantiering 17. Das zweite Ende 41 und das das vierte Ende 53 schliessen einen Öffnungswinkel 75 von wenigstens 60 Grad und höchstens 90 Grad und bevorzugt von wenigstens 70 und höchstens 80 Grad bezüglich des Mittelpunktes 73 als Scheitelpunkt ein.

Ist die Verschlusskappe 11 auf den Behälterhals 29 aufgeprellt, so ist die Ausgiessöffnung 33 von der Verschlusskappe 11 verschlossen und die Verschlusskappe 11 befindet sich in der Verschlussposition. Beim Abschrauben der Schraubkappe 15 von dem Behälterhals 29 brechen die Sollbruchstege 63. Der Garantiering 17 dreht sich mit der Schraubkappe 15 mit. Während des Abschraubens können sich das erste und zweite Halteband 19a,19b aufrichten.

Wie bereits weiter oben beschrieben, wird die Schraubkappe 15 nach dem Abschrauben von dem Behälterhals 29 in die Offenposition geklappt, indem die Schraubkappe 15 selbständig mit ihrem freien Rand nach oben und in Richtung des Supportrings 72 springt. Der freie Rand 25 kann dann unterhalb des Supportringes 72 fixiert werden. Die Länge des ersten und zweiten Haltebandes 19a,19b ist dabei genau abzustimmen, um die Einrastfunktion zu ermöglichen. Ist die Länge der Haltebänder 19a,19b zu lang, ist der freie Rand 25 nicht ausreichend fest an den Supportring 72 gezogen. Ist die Länge der Haltebänder 19a,19b zu kurz, lässt sich der freie Rand 25 nicht unter den Supportring 72 ziehen und behindert das Ausgiessen von Füllgut aus der Ausgiessöffnung 33.

In der Offenposition ist die Schraubkappe 15 unverlierbar an dem Behälter 13 gehalten und ist derart an dem Behälterhals 29 fixiert, dass er beim Ausgiessen von Flüssigkeit aus dem Behälter 13 nicht in die Ausgiessöffnung 33 ragt. In der Offenposition zeigt die Kappeninnenseite nach oben, wodurch an der Schraubkappe 15 anhaftendes Füllgut in dieser verbleibt und den Behälterhals 29 nicht verschmutzen kann. Dies ist insbesondere bei zuckerhaltigen Getränken ein grosser Vorteil, da diese den Behälterkörper nicht verkleben können.

Das erste und das zweite Halteband 19a,19b ermöglichen es, dass die Schraubkappe 15, nachdem sie von dem Behälterhals 29 abgeschraubt wurde, in einer zwangsgeführten Klappbewegung in die Offenposition übergeführt werden kann. Durch die Zwangsführung und die Länge der Haltebänder 19a,19b existiert lediglich eine Offenposition und nicht mehrere. Die Länge und der Querschnitt des ersten bzw. des zweiten Haltebandes 19a,19b sind bevorzugt derart dimensioniert, dass das erste und das zweite Halteband 19a,19b in der Offenposition der Schraubkappe 15 elastisch gespannt sind. Dadurch ist die Schraubkappe 15 in der Offenposition in die Ecke zwischen dem Behälterhals 29 und dem Supportring 72 gezogen und ist wackelfrei in dieser Ecke gehalten. Die elastische Vorspannung des ersten und zweiten Haltebandes 19a,19b ermöglicht es auch, dass die Schraubkappe mehrfach aus der Offenposition in die Verschlussposition und vice versa überführen lässt. Dadurch lässt sich der Behälter 13 mehrfach öffnen und verschliessen und die Schraubkappe 15 ist nach dem Öffnen jedes Mal stabil und wackelfrei in der Offenposition gehalten.

Die Vorsprünge 37 können gemäss der folgenden Figurenbeschreibung der Figuren 7 und 8 ausgebildet sein. Diese Ausführungsform der Vorsprünge 37 ist Inhalt der schweizerischen Patentanmeldungen mit den Anmeldenummern 01467/19 und 01695/19, deren Offenbarungen hiermit inhaltlich in die vorliegende Patentanmeldung übernommen werden. Über den Umfang des Garantieringes 17 verteilt sind an dem Garantiering Schlitze 97 vorgesehen. Die Schlitze 97 weisen jeweils eine Oberkante 99 und eine Unterkante 101 auf. Die Oberkante 99 ist durch einen kreisbogenförmigen Abschnitt des Garantieringes 17 gebildet. Die Unterkante 101 entspricht dem freien Rand eines nach innen in radialer Richtung geneigten Wandabschnittes 103. Die Unterkante 101 besitzt durch die Innenneigung des Wandabschnittes 103 einen kleineren Radius als der Garantiering 17 und kann dadurch an einem Widerlager (Haltering 35) des Behälterhalses 29 anschlagen, wenn die Schraubkappe 15 von dem Behälterhals 29 abgeschraubt wird. Das Widerlager ist durch den Haltering 35 realisiert, welcher unterhalb des Aussengewindes 31 an dem Behälterhals 29 ausgebildet ist. Beim Abschrauben der Schraubkappe 15 greift die Unterkante 99 formschlüssig an dem Haltering 35 an, wodurch der Garantiering 17 zuverlässig auch bei hohen axialen Kräften an dem Haltering 35 gehalten ist.

Jeder Wandabschnitt 101 weist einen ersten Teilabschnitt 105 und zwei zweite Teilabschnitte 107 auf. Der erste Teilabschnitt 105 stellt einen nach innen geklappten Mantelabschnitt dar und ist bevorzugt eben ausgebildet. Die zweiten Teilabschnitte 107 schliessen an den nach innen gewandten Seiten des ersten Teilabschnittes 105 an und verbinden diesen mit dem Garantiering 17. Die zweiten Teilabschnitte 107 können gebogen oder eben ausgebildet sein und sind schräg nach innen einander zugewandt. Die Unterkante 101 des Schlitzes 97 entspricht den freien Rändern des ersten Teilabschnittes 105 und der zweiten Teilabschnitte 107 und liegt in einer Ebene 109, welche in Figur 10 dargestellt ist. Die Ebene 109 ist bevorzugt senkrecht zur Rotationsachse 110 des Behälterhalses 29 orientiert. Diese beschriebenen Gestaltungsmerkmale des Wandabschnittes 103 haben den Vorteil, dass der Wandabschnitt 103 mit der gesamten Unterkante 101 an dem Haltering 35 anliegen kann und bei einer axialen Zugkraft nach oben in der Art eines Widerhakens nicht nachgibt. Dadurch ist der Garantiering 17 unlösbar an dem Haltering 35 gehalten bzw. von dem Haltering 35 nur unter Zerstörung entfernbar. Eine Bewegung des ersten Teilabschnittes 105 nach innen in radialer Richtung ist durch Vorsehen der zweiten Teilabschnitte 107 verhindert. Eine Bewegung des ersten Teilabschnittes 105 nach aussen in radialer Richtung ist jedoch möglich. Diese Bewegung ist flexibel und der Wandabschnitt 103 kehrt, nachdem er radial nach aussen gedrückt wurde, in seine nach innen geneigte Grundstellung zurück. Dies hat den weiteren Vorteil, dass sich der Garantiering 17 einfach entformen lässt und mit wenig Kraft auf den Behälterhals 29 zusammen mit der Schraubkappe 15 aufprellbar ist. Das Entformen aus einer Spritzgussform und das Aufprellen auf den Behälterhals 29 können durch die Flexibilität des Wandabschnittes 103 erfolgen, ohne dass die Gefahr besteht, dass der Wandabschnitt 103 beschädigt wird.

Bevorzugt ist es, wenn die die geneigten Wandabschnitte 103 eine gegenüber dem übrigen Garantiering 17 verringerte Wandstärke aufweisen. In der Figur 8 ist gezeigt, dass der Bereich der Unterkante 101 die geringste Wandstärke aufweist. Dadurch ist die oben beschriebene Flexibilität des Wandabschnittes 103 radial nach aussen weiter verbessert. Die Wandstärke des Wandabschnittes 103 nimmt ausgehend von der Unterkante 101 nach unten linear zu.

In den Figuren 7 und 8 ist der Garantiering 17 ohne die Schraubkappe 15 gezeigt. In den Figuren 9 und 10 ist gut erkennbar, dass oberhalb der Schlitze 97 an dem Garantiering 17 ein Ringwulst 111 ausgebildet ist, auf welchem die Oberkanten 99 liegen.

In der Figur 8 sind ein erster und zweiter Neigungswinkel 113,115 eingetragen. Der erste Neigungswinkel 113 gibt die Neigung des ersten Teilabschnitts 105 gegenüber der Ebene der Unterkante 101 an. Der erste Neigungswinkel 113 besitzt eine Grösse zwischen 60 und 80 Grad und bevorzugt zwischen 65 und 75 Grad. Je grösser der erste Neigungswinkel 113 ist, desto besser ist die Stabilität der Wandabschnitte 103 gegenüber vertikalen Krafteinwirkungen bzw. axialen Zugkräften, verursacht durch das Abschrauben der Schraubkappe 15. Der erste Neigungswinkel 113 darf jedoch nicht zu gross werden, da ansonsten der Haltering 35 nicht ausreichend untergriffen werden kann.

Der zweite Neigungswinkel 115 gibt die Neigung des Schlitzes 97 gegenüber der Ebene der Unterkante 111 an. Die Verbindungsgerade 117, welche die Neigung des Schlitzes 97 darstellt, ist eine Verbindung der Oberkante 99 mit der Unterkante 101 in einer Ebene, welche durch die Rotationsachse 110 und die Verbindungsgerade 117 aufgespannt ist. Der zweite Neigungswinkel 115 wird durch die Verbindungsgerade 117 und die Ebene 109 eingeschlossen. Der zweite Neigungswinkel 115 besitzt eine Grösse zwischen 30 und 50 Grad und bevorzugt zwischen 35 und 45 Grad. Je grösser der zweite Neigungswinkel 115 ist, umso leichter lässt sich der Garantiering 17 entformen.

Am Boden 21 der Schraubkappe 15 ist bevorzugt ein nach innen abragender Innenkonus 87 (Figur 5 und 6), z.B. in Gestalt eines Dichtzylinders oder eines Dichtringes, angeformt. Der Innenkonus 87 ist dazu ausgebildet mit der Innenwandung 89 des Behälterhalses 29 in der Verschlussposition dichtend zusammenzuwirken. Die Verschlusskappe 11 kann daher als sogenannter "cone-sealer" wirken und dichtet den Behälterhals 29 zuverlässig ab.

Die Verschlusskappe 11 ist aus einem Kunststoff gefertigt. Als bevorzugte Kunststoffe kommen unter anderem PP und HDPE in Betracht.

### Legende:

- 11: Behälterverschluss
- 13: Behälter, Flasche
- 15: Schraubkappe
- 17: Garantiering
- 19a: Erstes Halteband
- 19b: Zweites Halteband
- 21: Deckelscheibe der Schraubkappe
- 23: Erster zylindrischer Mantel
- 25: Freier Rand
- 27: Innengewinde
- 28: Behälterkörper
- 29: Behälterhals
- 31: Aussengewinde
- 33: Ausgiessöffnung
- 35: Haltering
- 37: Vorsprünge, Eingriffsmittel
- 39: Erstes Ende des ersten Haltebandes
- 41: Zweites Ende des ersten Haltebandes
- 43: Fortsatz
- 51: Drittes Ende des zweiten Haltebandes
- 53: Viertes Ende des zweiten Haltebandes
- 57: Dritte Aussparung
- 59: Verstärkungsabschnitt
- 63: Sollbruchstege
- 65: Erste Aussparung
- 67: Zweite Aussparung
- 69: Erste Knickstelle
- 71: Zweite Knickstelle
- 72: Supportring
- 73: Mittelpunkt der Verschlusskappe
- 75: Öffnungswinkel
- 87: Innenkonus
- 89: Innenwandung
- 97: Schlitze
- 99: Oberkante
- 101: Unterkante
- 103: Wandabschnitt
- 105: Erster Teilabschnitt
- 107: Zweite Teilabschnitte
- 109: Ebene
- 110: Rotationsachse
- 111: Ringwulst
- 113: Erster Neigungswinkel
- 115: Zweiter Neigungswinkel
- 117: Verbindungsgerade

## Patentansprüche

1. Behälterverschluss (11) zum Verschliessen der Ausgiessöffnung (33) eines Behälters (13), aufweisend
- eine Schraubkappe (15) mit einem freien Rand (25), einem ersten zylindrischen Mantel (23), einer Deckelscheibe (21) und einem an der Innenseite des Mantels (23) ausgebildeten Innengewinde (27), welches mit einem Aussengewinde (31) eines Behälterhalses (29) des Behälters (13) zusammenwirken kann,
- einen Garantiering (17), welcher dazu ausgebildet ist an einem an dem Behälterhals (29) ausgeformten ersten Vorsprung, insbesondere einem Haltering (35) gehalten zu sein,
- eine Mehrzahl von Sollbruchstegen (63), welche den Garantiering (17) mit dem freien Rand (25) lösbar verbinden,
- ein erstes Halteband (19a) mit einem ersten und einem zweiten Ende (39,41) wobei das erste Ende (39) mit dem freien Rand (25) der Schraubkappe (15) fest verbunden ist und das zweite Ende (41) mit dem Garantiering (17) fest verbunden ist, und
- ein zweites Halteband (19b) mit einem dritten und einem vierten Ende (51,53), wobei das dritte Ende (51) mit dem freien Rand (25) der Schraubkappe (15) fest verbunden ist und das vierte Ende (53) mit dem Garantiering (17) fest verbunden ist,
wobei die Schraubkappe (15) aus einer Verschlussposition, in welcher sie die Ausgiessöffnung (33) verschliesst, in eine Offenposition klappbar ist, in welcher sie die Ausgiessöffnung (33) vollständig freigibt und vice versa,
wobei das erste, zweite, dritte und vierte Ende (39,41,51,53) in Umfangsrichtung aufeinanderfolgend an dem freien Rand (25) bzw. an dem Garantiering (17) angeordnet sind, **dadurch gekennzeichnet,**
**dass** die Länge des ersten bzw. des zweiten Haltebandes (19a,19b) zwischen 27 % und 32 % und bevorzugt zwischen 29 % und 30 % des Aussendurchmessers der Schraubkappe (15) entspricht.

2. Behälterverschluss nach Anspruch 1, **dadurch gekennzeichnet, dass** die Längen des ersten und zweiten Haltebandes (19a,19b) es ermöglichen, dass die Schraubkappe (15) mit ihrem freien Rand (25) in der Offenposition an der Unterseite eines unterhalb des Behälterhalses (29) ausgebildeten Supportringes (72) verrastbar ist.

3. Behälterverschluss nach einem der Ansprüche 1 oder 2, **dadurch gekennzeichnet, dass** an dem zweiten und vierten Ende (41,53) eine erste bzw. eine zweite Knickstelle (69,71) an dem ersten bzw. an dem zweiten Halteband (19a,19b) vorgesehen ist.

4. Behälterverschluss nach einem der vorangehenden Ansprüche, **dadurch gekennzeichnet, dass** an dem dem ersten und zweiten Halteband (19a,19b) zugewandten Rand des Garantieringes (17) eine erste und zweite Aussparung (65,67) zur Aufnahme des ersten und zweiten Haltebandes (19a, 19b) vorgesehen ist.

5. Behälterverschluss nach Anspruch 4, **dadurch gekennzeichnet, dass** zwischen dem zweiten Ende (41) und der zweiten Aussparung (67) an dem Garantiring ein Fortsatz (43) ausgeformt ist.

6. Behälterverschluss nach einem der Ansprüche 4 oder 5, **dadurch gekennzeichnet, dass** zwischen dem zweiten Ende (41) und der zweiten Aussparung (67) eine dritte Aussparung (57) an dem Garantiering (17) vorgesehen ist.

7. Behälterverschluss nach einem der vorangehenden Ansprüche, **dadurch gekennzeichnet, dass** das zweite und vierte Ende (41,53) einen Öffnungswinkel (75) von wenigstens 60 Grad und höchstens 90 Grad und bevorzugt von wenigstens 70 und höchstens 80 Grad bezüglich des Mittelpunktes (73) des Garantieringes (17) als Scheitelpunkt einschliessen.

8. Behälterverschluss nach einem der vorangehenden Ansprüche, **dadurch gekennzeichnet, dass** die Sollbruchstege (63) in gleichmässigen Abständen entlang des freien Randes (25) angeordnet sind.

9. Behälterverschluss nach einem der vorangehenden Ansprüche, **dadurch gekennzeichnet, dass** an der Deckelscheibe (21) ein nach innen abragender Innenkonus (87), z.B. in Gestalt eines Dichtzylinders oder eines Dichtringes, angeformt ist, der dazu ausgebildet ist mit der Innenwandung (89) des Behälterhalses (29) in der Verschlussposition dichtend zusammenzuwirken.

10. Behälterverschluss nach einem der vorangehenden Ansprüche, **dadurch gekennzeichnet, dass** das erste und zweite Halteband (19a, 19b) eine Breite zwischen 1,5 mm und 2,5 mm und bevorzugt eine Breite zwischen 1,8 mm und 2,2 mm besitzt.

11. Behälterverschluss nach einem der vorangehenden Ansprüche, **dadurch gekennzeichnet, dass** die Verschlusskappe (11) dazu ausgebildet ist, mit einem standardisierten Behälterhals (29) mit Aussengewinde (31) und einem Haltering (35) zusammenzuwirken.

12. Behälterverschluss nach einem der vorangehenden Ansprüche, **dadurch gekennzeichnet, dass** die Verschlusskappe (11) aus einem Kunststoffmaterial, bevorzugt PP oder HDPE gefertigt ist.

13. Behälterverschluss nach einem der vorangehenden Ansprüche, **dadurch gekennzeichnet, dass** die Schraubkappe (15), der Garantiering (17), das erste und zweite Halteband (19a,19b) und die Sollbruchstege (64) einstückig hergestellt sind.

14. Behälter (13) aufweisend
- einen Behälterkörper (28),
- einen an den Behälterkörper (28) anschliessenden Behälterhals (29),
- ein an dem Behälterhals (29) ausgebildetes Aussengewinde (31)
- einem am Übergang von dem Behälterhals (29) zu dem Behälterkörper (28) ausgebildeten Supportring (72), **dadurch gekennzeichnet, dass** der Behälter einen Behälterverschluss (11) gemäß Anspruch 1 aufweist.

15. Behälter nach Anspruch14, **dadurch gekennzeichnet, dass** die Schraubkappe (15) mit ihrem freien Rand (25) in der Offenposition an der Unterseite des Supportringes (72) verrastet ist.

16. Behälter nach Anspruch 14 oder 15, **dadurch gekennzeichnet, dass** die Schraubkappe (15) in der Offenposition mit ihrem freien Rand (25) in Richtung der Ausgiessöffnung (33) orientiert ist.

17. Behälter nach einem der Ansprüche 14 bis 16, **dadurch gekennzeichnet**, die Verschlusskappe eine Verschlusskappe (11) gemäss einem der Ansprüche 1 bis 13 ist.

## Claims

1. Container closure (11) for closing the pour opening (33) of a container (13), having
- a screw cap (15) with a free edge (25), a first cylindrical casing (23), a cover disk (21), and an inner thread (27) which is formed on the inside of the casing (23) and can interact with an outer thread (31) of a container neck (29) of the container (13),
- a security ring (17) designed to be held on a first protrusion, in particular a holding ring (35), molded on the container neck (29),
- a plurality of break-off webs (63) which releasably connect the security ring (17) to the free edge (25),
- a first holding strip (19a) with a first and a second end (39, 41), wherein the first end (39) is fixedly connected to the free edge (25) of the screw cap (15), and the second end (41) is fixedly connected to the security ring (17), and
- a second holding strip (19b) with a third and a fourth end (51, 53), wherein the third end (51) is fixedly connected to the free edge (25) of the screw cap (15), and the fourth end (53) is fixedly connected to the security ring (17),
wherein the screw cap (15) can be folded from a closed position, in which it closes the pour opening (33), into an open position, in which it fully opens the pour opening (33), and vice versa,
wherein the first, second, third and fourth ends (39, 41, 51, 53) are arranged one after the other in the circumferential direction on the free edge (25) and on the security ring (17),
**characterized in that**
the length of the first or second holding strip (19a, 19b) corresponds to between 27% and 32%, and preferably between 29% and 30%, of the outer diameter of the screw cap (15).

2. Container closure according to Claim 1, **characterized in that** the lengths of the first and second holding strip (19a, 19b) enable that the screw cap (15) is latchable in the open position with its free edge (25) on the underside of a support ring (72) formed below the container neck (29).

3. Container closure according to one of Claims 1 or 2, **characterized in that** a first or a second kink (69, 71) is provided at the second and fourth end (41, 53) on the first or on the second holding strip (19a, 19b).

4. Container closure according to any one of the preceding claims, **characterized in that** a first and second recess (65, 67) for receiving the first and second holding strip (19a, 19b) are provided on the edge of the security ring (17) facing toward the first and second holding strip (19a, 19b).

5. Container closure according to Claim 4, **characterized in that** an extension (43) is formed on the security ring, between the second end (41) and the second recess (67).

6. Container closure according to any one of Claims 4 or 5, **characterized in that** a third recess (57) is provided on the security ring (17), between the second end (41) and the second recess (67).

7. Container closure according to any one of the preceding claims, **characterized in that** the second and fourth end (41, 53) enclose an opening angle (75) of at least 60 degrees and at most 90 degrees, and preferably of at least 70 and at most 80 degrees, with respect to the center point (73) of the security ring (17) as the apex.

8. The container closure according to any one of the preceding claims, **characterized in that** the break-off webs (63) are arranged at regular intervals along the free edge (25).

9. Container closure according to any one of the preceding claims, **characterized in that** an inward projecting inner cone (87), e.g., in the form of a sealing cylinder or a sealing ring, is molded on the cover disk (21) and is designed to interact in a sealing manner with the inner wall (89) of the container neck (29) in the closed position.

10. Container closure according to any one of the preceding claims, **characterized in that** the first and second holding strip (19a, 19b) have a width of between 1.5 mm and 2.5 mm, and preferably a width of between 1.8 mm and 2.2 mm.

11. Container closure according to any one of the preceding claims, **characterized in that** the closure cap (11) is designed to interact with a standardized container neck (29) with an outer thread (31) and a holding ring (35).

12. Container closure according to any one of the preceding claims, **characterized in that** the closure cap (11) is made of a plastic material, preferably PP or HDPE.

13. Container closure according to any one of the preceding claims, **characterized in that** the screw cap (15), the security ring (17), the first and second holding strip (19a, 19b), and the break-off webs (64) are produced as a single piece.

14. Container (13) having
- a container body (28),
- a container neck (29) adjoining the container body (28),
- an outer thread (31) formed on the container neck (29), and
- a support ring (72) formed at the transition from the container neck (29) to the container body (28),
**characterized in that**
the container (13) features a container closure (11) according claim 1.

15. The container according to Claim 14, **characterized in that** the free edge (25) of the screw cap (15) in the open position is latched on the underside of the support ring (72).

16. The container according to Claim 14 or 15, **characterized in that**, in the open position, the free edge (25) of the screw cap (15) is oriented in the direction of the pour opening (33).

17. The container according to any one of Claims 14 to 16, **characterized in that** the closure cap is a closure cap (11) according to any one of Claims 1 to 13.

## Revendications

1. Fermeture de récipient (11) pour fermer l'ouverture verseuse (33) d'un récipient (13) qui présente
- un capuchon à vis (15) avec un bord libre (25), une première enveloppe cylindrique (23), un disque couvercle (21) et un filet intérieur (27) configuré sur le côté intérieur de l'enveloppe (23) qui peut coopérer avec un filet extérieur (31) d'un col de récipient (29) du récipient (13),
- un anneau de garantie (17) qui est configuré pour être maintenu sur une première saillie moulée sur le col du récipient (29), en particulier un anneau de retenue (25),
- une multitude de pattes de rupture (63) qui relient l'anneau de garantie (17) de manière amovible au bord libre (25),
- une première bande de retenue (19a) avec une première et une seconde extrémité (39, 41), cependant que la première extrémité (39) est reliée de manière fixe au bord libre (25) du capuchon à vis (15) et la seconde extrémité (41) est reliée de manière fixe à l'anneau de garantie (17) et
- une seconde bande de retenue (19b) avec une troisième et une quatrième extrémité (51, 53), cependant que la troisième extrémité (51) est reliée de manière fixe au bord libre (25) du capuchon à vis (15) et la quatrième extrémité (53) est reliée de manière fixe à l'anneau de garantie (17),
cependant que le capuchon à vis peut être rabattu d'une position de fermeture dans laquelle il ferme l'ouverture verseuse (33) dans une position ouverte dans laquelle il libère complètement l'ouverture verseuse (33) et vice-versa,
cependant que la première, la seconde, la troisième et la quatrième extrémité (39, 41, 51, 53) sont placées dans le sens circonférentielle en se suivant sur le bord libre (25) ou sur l'anneau de garantie (17),
**caractérisée en ce que**
la longueur de la première ou de la seconde bande de retenue (19a, 19b) correspond à entre 27 % et 32 % et de préférence entre 29 % et 30 % du diamètre extérieur du capuchon à vis (15).

2. Fermeture de récipient selon la revendication 1, **caractérisée en ce que** les longueurs de la première et de la seconde bande de retenue (19a, 19b) permettent que le capuchon à bis (15) puisse être enclenché avec son bord libre (25) dans la position ouverte sur le côté inférieur d'un anneau de support (72) configuré en dessous du col du récipient (29).

3. Fermeture de récipient selon l'une des revendications 1 ou 2, **caractérisée en ce qu'**un premier ou un second point de pliure (69, 71) est prévu à la seconde et à la quatrième extrémité (41, 53) sur la première ou la seconde bande de retenue (19a, 19b).

4. Fermeture de récipient selon l'une des revendications précédentes, **caractérisée en ce qu'**un premier et un second évidement (65, 67) est prévu sur le bord de l'anneau de garantie (17) tourné vers la première et la seconde bande de retenue (19a, 19b) pour recevoir la première et la seconde bande de retenue (19a, 19b).

5. Fermeture de récipient selon la revendication 4, **caractérisée en ce qu'**un appendice (43) est moulé sur l'anneau de garantie entre la seconde extrémité (41) et le second évidement (67).

6. Fermeture de récipient selon l'une des revendications 4 ou 5, **caractérisée en ce qu'**un troisième évidement (57) est prévu sur l'anneau de garantie (16) entre la seconde extrémité (41) et le second évidement (67).

7. Fermeture de récipient selon l'une des revendications précédentes, **caractérisée en ce que** la seconde et la quatrième extrémité (41, 53) incluent un angle d'ouverture (75) d'au moins 60 degrés et d'au plus 90 degrés et de préférence d'au moins 70 et d'au plus 80 degrés par rapport au centre (73) de l'anneau de garantie (17) comme sommet.

8. Fermeture de récipient selon l'une des revendications précédentes, **caractérisée en ce que** les pattes de rupture (63) sont placées à intervalles réguliers le long du bord libre (25).

9. Fermeture de récipient selon l'une des revendications précédentes, **caractérisée en ce qu'**un cône intérieur (87) qui fait saillie vers l'intérieur, par exemple en forme de cylindre d'étanchéité ou d'anneau d'étanchéité, est moulé sur le disque couvercle (21), cône qui est configuré pour coopérer de manière étanche avec la paroi intérieure (89) du col de récipient (29) en position de fermeture.

10. Fermeture de récipient selon l'une des revendications précédentes, **caractérisée en ce que** la première et la seconde bande de retenue (19a, 19b) ont une largeur entre 1,5 mm et 2,5 mm et de préférence une largeur entre 1,8 mm et 2,2 mm.

11. Fermeture de récipient selon l'une des revendications précédentes, **caractérisée en ce que** le capuchon de fermeture (11) est configuré pour coopérer avec un col de récipient standardisé (29) avec un filet extérieur (31) et un anneau de retenue (35).

12. Fermeture de récipient selon l'une des revendications précédentes, **caractérisée en ce que** le capuchon de fermeture (11) est fabriqué en un matériau plastique, de préférence en PP ou en PEHD.

13. Fermeture de récipient selon l'une des revendications précédentes, **caractérisée en ce que** le capuchon à vis (15), l'anneau de garantie (17), la première et la seconde bande de retenue (19a, 19b) et les pattes de rupture (63) sont fabriquées en une pièce.

14. Récipient qui présente
- un corps de récipient (28),
- un col de récipient (29) qui se rattache au corps de récipient (28),
- un filet extérieur (31) configuré sur le col de récipient (29),
- un anneau de support (72) configuré à la transition du col de récipient et du corps de récipient (28),
**caractérisé en ce que** le récipient présente une fermeture de récipient (11) selon la revendication 1.

15. Récipient selon la revendication 14, **caractérisé en ce que** le capuchon à vis (15) est enclenché avec son bord libre (25) dans la position ouverte sur le côté inférieur de l'anneau de support (72).

16. Récipient selon la revendication 14 ou 15, **caractérisé en ce que** le capuchon à vis (15) est orienté en position ouverte avec son bord libre (25) en direction de l'ouverture verseuse (33).

17. Récipient selon l'une des revendications 14 à 16, **caractérisé en ce que** le capuchon de fermeture est un capuchon de fermeture (11) selon l'une des revendications 1 à 13.
